# EUROPÄISCHE PATENTSCHRIFT

(11) **EP 3 891 351 B1**
(45) Veröffentlichungstag und Bekanntmachung des Hinweises auf die Patenterteilung: **30.11.2022**
(21) Anmeldenummer: 19794144.6
(22) Anmeldetag: 24.10.2019
(51) Int. Cl.: E05B 15/02

(54) **SELBSTJUSTIERENDES SCHLIESSSTÜCK FÜR EINE SCHLIESSEINHEIT**
SELF-ADJUSTING LOCKING PIECE FOR A LOCKING UNIT
ÉLÉMENT DE FERMETURE À AJUSTEMENT AUTOMATIQUE POUR UNE UNITÉ DE FERMETURE

(30) Priorität: 04.12.2018 DE 202018106887 U
(43) Veröffentlichungstag der Anmeldung: 13.10.2021
(73) Patentinhaber: Sphinx Electronics GmbH & Co KG, 79341 Kenzingen (DE)
(72) Erfinder: BODECHON, Pascal, 77955 Ettenheim (DE); STUMPP, Sebastian, 79297 Winden (DE)
(74) Vertreter: Kohler Schmid Möbus Patentanwälte
(86) Internationale Anmeldenummer: PCT/EP2019/078980
(87) Internationale Veröffentlichungsnummer: WO 2020/114675

(56) Entgegenhaltungen:
- EP-A2- 2 740 867
- DE-A1-102012 013 702
- FR-A1- 3 010 116

## Beschreibung

Die Erfindung betrifft ein Schließstück für eine Schließeinheit, aufweisend ein Gehäuse mit einer Gehäuseöffnung, einen Schließarm, der die Gehäuseöffnung durchgreift und in der Gehäuseöffnung in Richtung rechtwinklig zu seiner Längsrichtung verschiebbar gelagert ist, und einen im Gehäuse in der Verschieberichtung des Schließarms verschiebbar geführten Schieber, der mit dem Schließarm in der Verschieberichtung bewegungsgekoppelt ist. Ferner betrifft die Erfindung auch eine Schließeinheit mit einem solchen Schließstück.

Ein solches Schließstück mit einem schwimmend gelagerten Schließarm ist beispielsweise durch die DE 10 2012 013 702 A1 oder FR3010116 A bekannt geworden.

Drehtüren und Schubladen werden in der Regel über Scharniere bzw. Führungen im Möbel gelagert. Die Drehtüren, Schubladen des Möbelkorpus sowie die Beschläge selbst sind einbaubedingt mit Toleranzen behaftet. Des Weiteren ist durch die Nutzung und Beladung/Betätigung der Türen und Schubladen im Möbel über die Zeit ein gewisses Setzverhalten nicht auszuschließen. Dadurch ist es möglich, dass das Schließstück nicht ausreichend in den Schlossmund einfährt oder nicht oder nur schwer in Schließstellung gebracht werden kann. Das Schließstück fluchtet dann nicht mehr mit dem Schlossmund. Es ist daher erforderlich, beim Schließstück eine Verstellbarkeit, z.B. in Form von Langlöchern, vorzusehen, damit der Schließarm stets in die gewünschte Lage relativ zum Schlossmund (nach)justiert werden kann. Derartige Justierarbeiten sind verhältnismäßig mühsam durchzuführen und zeitaufwendig.

Das aus der eingangs genannten DE 10 2012 013 702 A1 bekannte Schließstück weist eine in einen Türflügel einbaubare Rahmenplatte sowie eine Lagerplatte auf, in der ein Türbügel aufgenommen ist. Die Lagerplatte ist in einer zur Längsrichtung des Türbügels senkrechten Ebene schwimmend in der Rahmenplatte gelagert. Das Bewegungsspiel der schwimmend gelagerten Lagerplatte ist durch ein elastisches Reibungselement gebremst, das die Lagerplatte in ihrer Verschiebeposition ohne äußere Krafteinwirkung festgelegt. In der Schließposition ist der Türbügel in den Schlossmund eines Schlosses eingefahren und darin verriegelt. Durch die schwimmende Lagerung der Lagerplatte ist sichergestellt, dass der mit der Lagerplatte verbundene Türbügel stets die optimale Lage im Schlossmund einnimmt und diese optimale Lage auch beibehält. Allerdings kann das elastische Reibungselement im Laufe der Zeit, z.B. aufgrund von Alterung, Abnutzung oder sonstigem Verschleiß, an Spannkraft verlieren.

Der Erfindung liegt demgegenüber die Aufgabe zugrunde, ein möglichst verschleißfreies, selbstjustierendes, positionshaltendes Schließstück für die Verriegelung von Schlössern anzugeben.

Diese Aufgabe wird bei dem Schließstück der eingangs genannten Art erfindungsgemäß dadurch gelöst, dass das Gehäuse und/oder der Schieber aus magnetisch anziehbarem Material gebildet sind und dass zwischen Gehäuse und Schieber mindestens ein Magnet wirkt, der den Schließarm in jeder innerhalb der Gehäuseöffnung möglichen Verschiebeposition lagefixiert.

Erfindungsgemäß übt der Magnet auf das Gehäuse und/oder den Schieber eine anziehende Kraft aus, so dass zwischen dem Magneten und dem Schieber bzw. Gehäuse jeweils Reibungskräfte wirken. Dadurch wird zwischen dem Magneten und dem Schieber bzw. Gehäuse ein Reibschluss bewirkt, der den Schließarm in jeder innerhalb der Gehäuseöffnung möglichen Verschiebeposition hält bzw. lagefixiert. Eine stufenlose Verschiebung des Schiebers und des Schließarms ist durch eine den Reibschluss überwindende Krafteinwirkung in Verschieberichtung auf den Schließarm und damit auf den Schieber möglich. Der Schließarm justiert sich somit beim Einfahren in den Schlossmund in Bezug auf die Position des Schlossmundes selbst und wird nach dem Ausfahren aus dem Schlossmund von dem Magneten in der justierten Stellung gehalten. Die Lagefixierung des Schiebers erfolgt durch den Magneten auf verschleißfreie Art und Weise. Die Magnete können zusätzlich dafür verwendet werden, um einen Reed-Kontakt (Überwachungskontakt) am Schloßmund zu betätigen.

Für den Fall, dass das Gehäuse und der Schieber beide aus magnetisch anziehbarem Material gebildet sind, ist der mindestens eine Magnet besonders bevorzugt zwischen Gehäuse und Schieber angeordnet, d.h., der Magnet haftet sowohl am Gehäuse als auch am Schieber und fixiert dadurch den Schieber in seiner jeweiligen Verschiebeposition zum Gehäuse. Alternativ oder zusätzlich kann der mindestens eine Magnet am Gehäuse oder am Schieber befestigt, insbesondere angeklebt sein.

Vorzugsweise weist das Schließstück mindestens zwei Magnete auf, die, gesehen in Verschieberichtung, zu beiden Seiten des Schließarms angeordnet sind, um so einen bezüglich des Schließarms symmetrischen Reibschluss zu erreichen.

Vorteilhaft kann das die Gehäuseöffnung durchgreifende, freie Ende des Schließarms als Schließbügel oder Schließöse ausgebildet sein.

In einer bevorzugten Ausführungsform der Erfindung sind der Schließarm und der Schieber in einer zur Verschieberichtung rechtwinkligen Richtung ineinander gesteckt und dadurch in Verschieberichtung miteinander bewegungsgekoppelt. Alternativ können der Schließarm und der Schieber aber auch einteilig ausgebildet sein.

Die Erfindung betrifft auch eine - z.B. mechanische oder elektronische - Schließeinheit mit einem einen Schlossmund aufweisenden Schloss, insbesondere Möbelschloss, und mit einem wie oben ausgebildeten Schließstück, dessen Schließarm in der Schließposition des Schlosses in den Schlossmund eingefahren und darin verriegelt ist. Erfindungsgemäß wird der Schließarm im Schlossmund gegen die vom Magneten bewirkten Reibungskräfte stufenlos in Verschieberichtung in die jeweils korrekte Position verschoben, die dann vom Magneten gehalten bleibt.

Vorzugsweise weist der Schlossmund eine Einlaufschräge auf, um die Verschiebung des Schließarms beim Einschieben in den Schlossmund zu erleichtern.

Weitere Vorteile der Erfindung ergeben sich aus der Beschreibung, den Ansprüchen und der Zeichnung. Ebenso können die vorstehenden genannten und die noch weiter aufgeführten Merkmale je für sich oder zu mehreren in beliebigen Kombinationen Verwendung finden. Die gezeigte und beschriebene Ausführungsform ist nicht abschließend zu verstehen, sondern hat vielmehr beispielhaften Charakter für die Schilderung der Erfindung.

Es zeigen:
- Fig. 1: eine Explosionsdarstellung des erfindungsgemäßen Schließstücks mit einem höhenverschiebbaren Schließarm;
- Fig. 2: eine Schließeinheit mit einem Möbelschloss und dem erfindungsgemäßen Schließstück; und
- Fign. 3a-3c: das erfindungsgemäße Schließstück mit dem in unterschiedlichen Höhen befindlichen Schließarm, jeweils im Längsschnitt.

Das in **Fig. 1** gezeigte Schließstück 1 für eine Schließeinheit **20** (Fig. 2) umfasst ein Gehäuse **2** mit einer Gehäuseöffnung **3,** einen waagerechten Schließarm **4,** der die Gehäuseöffnung 3 durchgreift und in der Gehäuseöffnung 3 in vertikaler Verschieberichtung **5,** also rechtwinklig zu seiner Längsrichtung **6,** höhenverschiebbar gelagert ist, sowie einen im Gehäuse 2 in der Verschieberichtung 5 verschiebbar geführten Schieber **7,** der mit dem Schließarm 4 in Verschieberichtung 5 bewegungsgekoppelt ist. Die Öffnungsbreite **D** der Gehäuseöffnung 3 in Verschieberichtung 5 ist größer als die Dicke **d** des Schließarms 4, wodurch der Schließarm 4 innerhalb der Gehäuseöffnung 3 in Verschieberichtung 5 verschiebbar ist. Das rückseitig offene Gehäuse 2 ist durch eine Abdeckung **2a** verschlossen.

Das die Gehäuseöffnung 3 durchgreifende, freie Ende des Schließarms 4 weist eine Schließöse 8 zur Verriegelung in einem Schloss auf. Das andere Ende des Schließarms 4 ist in eine Öffnung 9 des Schiebers 7 eingesteckt, wodurch der Schließarm 4 mit dem Schieber 7 in Verschieberichtung 5 bewegungsgekoppelt ist. Alternativ können der Schließarm 4 und der Schieber 7 auch einteilig ausgebildet sein.

Zwischen dem Gehäuse 2 und dem Schieber 7, die beide aus magnetisch anziehbarem Material gebildet sind, sind zwei Magnete **10** angeordnet, die den Schieber 7 und damit auch den Schließarm 4 in jeder innerhalb der Gehäuseöffnung 3 möglichen Verschiebeposition lagefixieren. Die beiden Magnete 10 sind, gesehen in Verschieberichtung 5, zu beiden Seiten des Schließarms 4 angeordnet und haften einenends am Gehäuse 3 und anderenends am Schieber 7. Durch den Reibschluss der Magnete 10 mit dem Gehäuse 3 und Schieber 7 bleibt der Schließarm 4 in seiner jeweiligen Verschiebeposition innerhalb der Gehäuseöffnung 3 gehalten bzw. lagefixiert. Eine stufenlose Verschiebung des Schiebers 7 und des Schließarms 4 ist durch eine den Reibschluss überwindende äußere Krafteinwirkung in Verschieberichtung 5 auf den Schließarm 4 und damit auf den Schieber 7 möglich.

Das Gehäuse 2 hat zu beiden Seiten der Gehäuseöffnung 3 jeweils ein Schraubloch, um das Schließstück 1 z.B. an eine Tür anschrauben zu können. Alternativ kann das Schließstück 1 aber auch an die Tür aufgeklebt werden, so dass in diesem Fall das Gehäuse keine Schraublöcher aufzuweisen braucht.

Die in **Fig. 2** gezeigte Schließeinheit 20 besteht aus einem mechanisch oder elektronisch betätigbaren Möbelschloss **21** mit einem Schlossmund **22** und dem erfindungsgemäßen Schließstück 1, dessen Schließarm 4 in der Schließposition des Möbelschlosses 21 in den Schlossmund 22 eingefahren und darin verriegelt ist. Der Schließarm 4 justiert sich somit beim Einfahren in den Schlossmund 22 in Bezug auf dessen Höhenposition selbst und bleibt nach dem Ausfahren aus dem Schlossmund 22 durch die Magnet 10 in der justierten Stellung gehalten. Die Magnete 10 können zusätzlich auch dafür verwendet werden, um einen am Schloßmund 22 angeordneten Reed-Kontakt (Überwachungskontakt) zu betätigen, wenn der Schließarm 4 in den Schlossmund 22 eingefahren ist.

In Fig. 2 wird der Schließarm 4 von der Stirnseite her in den Schlossmund 22 des Möbelschlosses 21 eingefahren, also in Längsrichtung des Möbelschlosses 21, z.B. bei einer Schiebetür. Es ist aber auch möglich, das Schließstück 1 seitlich des Möbelschlosses 21 anzuordnen, so dass der Schließarm 4 von der Seite her in den Schlossmund 22 eingefahren wird, also in Querrichtung des Möbelschlosses 21, z.B. bei einer Schwenktür.

Der Schließarm 4 befindet sich in **Fig. 3a** in seiner in der Gehäuseöffnung 3 mittleren Verschiebeposition, in **Fig. 3b** in seiner in der Gehäuseöffnung 3 oberen Verschiebeendposition und in **Fig. 3c** in seiner in der Gehäuseöffnung 3 unteren Verschiebeendposition. In jeder möglichen Verschiebeposition ist der Schließarm 4 durch die Magneten 10 lagefixiert gehalten.

## Patentansprüche

1. Schließstück (1) für eine Schließeinheit (20), aufweisend
ein Gehäuse (2) mit einer Gehäuseöffnung (3),
einen Schließarm (4), der die Gehäuseöffnung (3) durchgreift und in der Gehäuseöffnung (3) in Richtung (5) rechtwinklig zu seiner Längsrichtung (8) verschiebbar gelagert ist, und
einen im Gehäuse (2) in der Verschieberichtung (5) des Schließarms (4) verschiebbar geführten Schieber (7), der mit dem Schließarm (4) in der Verschieberichtung (5) bewegungsgekoppelt ist,
**dadurch gekennzeichnet,**
**dass** das Gehäuse (2) und/oder der Schieber (7) aus magnetisch anziehbarem Material gebildet ist/sind und dass zwischen Gehäuse (2) und Schieber (7) mindestens ein Magnet (10) wirkt, der den Schließarm (4) in jeder innerhalb der Gehäuseöffnung (3) möglichen Verschiebeposition lagefixiert.

2. Schließstück nach Anspruch 1, **dadurch gekennzeichnet, dass** das Gehäuse (2) und der Schieber (7) aus magnetisch anziehbarem Material gebildet sind und der mindestens eine Magnet (10) zwischen dem Gehäuse (2) und dem Schieber (7) angeordnet ist.

3. Schließstück nach Anspruch 1 oder 2, **dadurch gekennzeichnet, dass** der mindestens eine Magnet (10) an dem Gehäuse (2) oder an dem Schieber (7) befestigt, insbesondere angeklebt ist.

4. Schließstück nach einem der vorhergehenden, **dadurch gekennzeichnet, dass** das Schließstück (1) mindestens zwei Magnete (10) aufweist, die, gesehen in Verschieberichtung (5), zu beiden Seiten des Schließarms (4) angeordnet sind.

5. Schließstück nach einem der vorhergehenden Ansprüche, **dadurch gekennzeichnet, dass** das die Gehäuseöffnung (3) durchgreifende, freie Ende des Schließarms (4) als Schließbügel oder Schließöse (8) ausgebildet ist.

6. Schließstück nach einem der vorhergehenden Ansprüche, **dadurch gekennzeichnet, dass** der Schließarm (4) und der Schieber (7) in einer zur Verschieberichtung (5) rechtwinkligen Richtung ineinander gesteckt sind.

7. Schließstück nach einem der Ansprüche 1 bis 5, **dadurch gekennzeichnet, dass** der Schließarm (4) und der Schieber (7) einteilig ausgebildet sind.

8. Schließeinheit (20) mit einem einen Schlossmund (22) aufweisenden Schloss (21), insbesondere Möbelschloss, und mit einem Schließstück (1) nach einem der vorhergehenden Ansprüche, dessen Schließarm (4) in der Schließposition des Schlosses (21) in den Schlossmund (22) eingefahren und darin verriegelt ist.

9. Schließeinheit nach Anspruch 8, **dadurch gekennzeichnet, dass** der Schlossmund (22) eine Einlaufschräge (23) für den Schließarm (4) aufweist.

## Claims

1. A locking piece (1) for a locking unit (20), comprising
a housing (2) having a housing opening (3),
a locking arm (4) which engages through the housing opening (3) and is mounted so as to be displaceable, in a direction (5) at a right angle to its longitudinal direction (8), in the housing opening (3), and
a slide (7) which is guided displaceably in the housing (2) in the displacement direction (5) of the locking arm (4) and which is motion-coupled to the locking arm (4) in the displacement direction (5),
**characterized**
**in that** the housing (2) and/or the slide (7) are/is formed from magnetically attractable material, and in that at least one magnet (10) acts between the housing (2) and slide (7) and positionally fixes the locking arm (4) in each possible displacement position within the housing opening (3).

2. The locking piece as claimed in claim 1, **characterized in that** the housing (2) and the slide (7) are formed from magnetically attractable material, and the at least one magnet (10) is arranged between the housing (2) and the slide (7).

3. The locking piece as claimed in claim 1 or 2, **characterized in that** the at least one magnet (10) is fastened, in particular adhesively bonded, to the housing (2) or to the slide (7).

4. The locking piece as claimed in one of the preceding claims, **characterized in that** the locking piece (1) has at least two magnets (10) which, as viewed in the displacement direction (5), are arranged on both sides of the locking arm (4).

5. The locking piece as claimed in one of the preceding claims, **characterized in that** the free end of the locking arm (4) that engages through the housing opening (3) takes the form of a locking bow or locking eye (8).

6. The locking piece as claimed in one of the preceding claims, **characterized in that** the locking arm (4) and the slide (7) are plugged one into the other in a direction at a right angle to the displacement direction (5).

7. The locking piece as claimed in one of claims 1 to 5, **characterized in that** the locking arm (4) and the slide (7) are formed in one piece.

8. A locking unit (20) with a lock (21), in particular a furniture lock, having a lock mouth (22), and with a locking piece (1) as claimed in one of the preceding claims, the locking arm (4) of which is moved into, and locked in, the lock mouth (22) in the locking position of the lock (21).

9. The locking unit as claimed in claim 8, **characterized in that** the lock mouth (22) has a run-in slope (23) for the locking arm (4).

## Revendications

1. Pièce de verrouillage (1) dévolue à une unité de fermeture (20), comprenant
un boîtier (2) percé d'une ouverture (3),
un bras de verrouillage (4) qui traverse l'ouverture (3) du boîtier et est logé, dans ladite ouverture (3) du boîtier, avec faculté de coulissement dans une direction (5) perpendiculaire à sa direction longitudinale (6), et
un coulisseau (7) qui est guidé, dans ledit boîtier (2), avec faculté de coulissement dans la direction (5) de coulissement dudit bras de verrouillage (4), et est couplé audit bras de verrouillage (4) avec mobilité dans ladite direction de coulissement (5),
**caractérisée par le fait**
**que** le boîtier (2) et/ou le coulisseau (7) consiste(nt) en un matériau apte à l'attraction magnétique ; et par le fait qu'au moins un aimant (10), agissant entre ledit boîtier (2) et ledit coulisseau (7), consigne le bras de verrouillage (4) à demeure dans n'importe quelle position possible, prise par coulissement à l'intérieur de l'ouverture (3) dudit boîtier.

2. Pièce de verrouillage selon la revendication 1, **caractérisée par le fait que** le boîtier (2) et le coulisseau (7) sont constitués d'un matériau apte à l'attraction magnétique, et l'aimant (10) à présence minimale est interposé entre ledit boîtier (2) et ledit coulisseau (7).

3. Pièce de verrouillage selon la revendication 1 ou 2, **caractérisée par le fait que** l'aimant (10) à présence minimale est fixé au boîtier (2) ou au coulisseau (7), notamment rapporté par collage.

4. Pièce de verrouillage selon l'une des revendications précédentes, **caractérisée par le fait que** ladite pièce de verrouillage (1) compte au moins deux aimants (10) disposés de part et d'autre du bras de verrouillage (4) en observant dans la direction de coulissement (5).

5. Pièce de verrouillage selon l'une des revendications précédentes, **caractérisée par le fait que** l'extrémité libre du bras de verrouillage (4), traversant l'ouverture (3) du boîtier, est réalisée sous la forme d'un étrier de verrouillage ou d'un œillet de verrouillage (8).

6. Pièce de verrouillage selon l'une des revendications précédentes, **caractérisée par le fait que** le bras de verrouillage (4) et le coulisseau (7) sont emboîtés l'un dans l'autre dans une direction perpendiculaire à la direction de coulissement (5).

7. Pièce de verrouillage selon l'une des revendications 1 à 5, **caractérisée par le fait que** le bras de verrouillage (4) et le coulisseau (7) sont réalisés d'un seul tenant.

8. Unité de fermeture (20) équipée d'une serrure (21) comportant une embouchure (22), en particulier d'une serrure de meuble, et d'une pièce de verrouillage (1) conforme à l'une des revendications précédentes, dont le bras de verrouillage (4) est introduit dans l'embouchure (22) de la serrure et est bloqué à demeure, dans cette dernière, à l'emplacement de verrouillage de ladite serrure (21).

9. Unité de fermeture selon la revendication 8, **caractérisée par le fait que** l'embouchure (22) de la serrure est pourvue d'un biseau d'insertion (23) dédié au bras de verrouillage (4).
